# EUROPÄISCHE PATENTSCHRIFT

(11) **EP 0 012 921 B1**
(45) Veröffentlichungstag und Bekanntmachung des Hinweises auf die Patenterteilung: **26.01.1983**
(21) Anmeldenummer: 79105079.2
(22) Anmeldetag: 10.12.1979
(51) Int. Cl.: H01J 17/49, H01J 1/72

(54) **FLACHES GASENTLADUNGSANZEIGEGERÄT**
FLAT GAS DISCHARGE DISPLAY DEVICE
DISPOSITIF PLAT D'AFFICHAGE PAR DECHARGE DANS UN GAZ

(30) Priorität: 20.12.1978 DE 2855090
(43) Veröffentlichungstag der Anmeldung: 09.07.1980
(73) Patentinhaber: SIEMENS AKTIENGESELLSCHAFT, 80333 München (DE)
(72) Erfinder: Lorenz, Hans Peter, Dr. rer. nat., D-8501 Schwarzenbruck (DE); Wengert, Rolf, Dr. rer. nat., D-8000 München 21 (DE)

## Beschreibung

Die Erfindung betrifft ein flaches Gasentladungsanzeigegerät gemäß dem Oberbegriff von Anspruch 1.

Bei flachen Bildanzeigegeräten, d.h. Bildanzeigegeräten mit flachem Bildschirm, wie sie insbesondere nach dem Prinzip der Gasentladungsanzeige als Plasma-Panel oder Plasma-Display bekannt und beispielsweise in der DE-OS 24 12 869 beschrieben sind, ist ein ein- oder mehrfarbig fein gerasterter Leuchtschirm mit hoher Lichtausbeute erforderlich. Als eigentliche Kathode dient ein Plasma, aus dem über eine Steuerlochplatte mit Matrixansteuerung für jeden anzuregenden Leuchtpunkt ein Elektronenstrahl gezogen wird. Im Vergleich zur klassischen Kathodenstrahl-Bildröhre, wo ein einziger Elektronenstrahl sämtliche Leuchtpunkte erreichen muß und bei den dadurch erforderlichen Ausmaßen der Bildröhre sehr hohe Beschleunigungen erfahren kann, sind die Elektronenstrahlen bei Gasentladungsanzeigegeräten niederenergetisch. Hohe Beschleunigungsspannungen sind durch die flache Bauweise nicht möglich. Deshalb ist es äußerst wichtig, beim Umsetzen der Elektronenenergie in Licht oder auch bei einer Lichterzeugung in den Leuchtpunkten etwa durch UV-Einstrahlung eine hohe Lichtausbeute zu bekommen.

Zu diesem Zweck ist es schon bei der klassischen Kathodenstrahlröhre bekannt und beispielsweise in der US-PS 3 858 083 beschrieben, die Leuchtstoffpunkte auf der Innenseite mit einer spiegelnden Metallschicht zu überziehen. Das vom angeregten Leuchtstoff nach hinten abgestrahlte Licht wird an dieser Metallschicht größtenteils reflektiert und dem nach vorn abgestrahlten Licht zugeschlagen. An dieser Metallschicht werden aber auch die anregenden Elektronen geschwächt, was bei den hochenergetischen Kathodenstrahlelektronen keine große Rolle spielt, aber bei den niederenergetischen Elektronen der flachen Gasentladungsanzeigegeräte die Anwendung solcher Metallspiegel erschwert.

Aus der genannten US-PS 3 858 083 ist überdies bekannt, die Leuchtpunkte voneinander durch undurchsichtige Umrandungen abzusetzen. Im Zusammenhang mit flachen Bildanzeigegeräten ist dies auch in der älteren Patentanmeldung P 28 06 436 beschrieben. Die FR-PS 22 78 152 zeigt ein Gasentladungsanzeigegerät, in dem jedem Bildpunkt ein gesonderter Plasmaraum zugeordnet ist. Dieser Plasmaraum weist konische Wände auf, die mit Leuchtstoff belegt sind. Dort ist keine Nachbeschleunigung von Elektronen vorgesehen, die Lichtausbeute ist gering, insbesondere weil nur die in dem sehr kleinen Raum zwischen der Glasplatte auf der Beobachterseite und der Leuchtstoffschicht erzeugten Plasmateilchen auf den Leuchtstoff gelangen und diesen anregen können.

Der vorliegende Erfindung liegt die Aufgabe zugrunde, einen Leuchtschirm mit schwarzumrandeten Leuchtpunkten hoher Ausbeute und Farbreinheit zu schaffen, ohne daß sich die Maßnahmen nachteilig auf die das Licht verursachenden Energieträger auswirken.

Zur Lösung dieser Aufgabe werden bei einem Leuchtschirm der eingangs genannten Art erfindungsgemäß folgende Merkmale vorgeschlagen :
a) auf der Innenseite des Leuchtschirms trägt eine Schirmglasplatte über der Schwarzumrandungsschicht eine Lochplatte, die über jedem Leuchtpunkt ein Loch hat;
b) die Wände der Plattenlöcher tragen zumindest auf einem der Schirmglasplatte zugewandten Wandteil eine Leuchtstoffschicht, die als Erweiterung der unter den Löchern auf der Schirmglasplatte aufgebrachten Leuchtstoffpunkte auf die Lochwände hochgezogen ist.

Mit Hilfe eines erfindungsgemäßen Leuchtschirms läßt sich die aktive Leuchtstofffläche gegenüber der reinen Leuchtpunktfläche erheblich vergrößern bzw. besser ausnutzen. Es erreichen mehr Elektronen Leuchtstoffpartikel, die ihr Licht nach allen Seiten, also auch nach vorn ausstrahlen. Die nach vorn abgestrahlte Lichtsumme wird pro Leuchtpunkt wesentlich größer, als wenn nur eine dem Leuchtpunkt entsprechende und nur in der Leuchtpunktebene liegende Leuchtstofffläche verwendet wird.

Die Lochplatte trennt die Leuchtpunkte voneinander. Es können keine an einem Leuchtpunkt gestreut reflektierte Elektronen auf einen benachbarten Leuchtpunkt gelangen. Durch diese Entkopplung der Leuchtpunkte werden Kontrast und Farbreinheit gegenüber rein flächigen Schirmanordnungen erheblich verbessert. Reflektierte Elektronen tragen überdies beim Auftreffen auf zusätzliche farbgleiche Leuchtstoffschichten zur Erhöhung der Lichtausbeute bei.

Man erreicht eine weitere Steigerung der Lichtausbeute durch eine Metallisierung der Lochwände, d.h. an den Stellen der Lochwände, wo die zusätzliche Leuchtstoffschicht angebracht ist, zwischen Wand und Leuchtstoffschicht. Dadurch wird der vom Leuchtstoff in Richtung Lochwand abgestrahlte Lichtanteil zumindest teilweise in Richtung des Schrimglases reflektiert.

Die Löcher weiten sich vorteilhaft zu der Schirmglasseite hin aus und bilden dadurch für den nach hinten, also in die Löcher hinein, abgestrahlten Lichtanteil einen Spiegel, der das Licht zum großen Teil wieder nach vorn reflektiert.

Eine vorteilhafte Ausgestaltung ergibt sich, wenn die Ausweitung mit der Metallisierung angenähert einen parabolischen Spiegel ergibt.

Weiter ist vorteilhaft, wenn sich die Metallisierung der Lochwände auch auf die Verbindungsflächen der Lochplatte mit der Schwarzumrandungsschicht erstreckt, so daß eine zusammenhängende elektrisch leitende Schicht entsteht. Dann kann die gesamte Metallisierung als Ableiterelektrode für die auftreffenden Elektronen verwendet werden. Die Metallisierung erfolgt vor dem Aufbringen der Lochplatte beispielsweise durch ein Kathodenzerstäubungsverfahren, durch Aufdampfen, wobei eine definierte Metallisierungstiefe in die Löcher hinein durch einen bestimmten Aufdampfwinkel erreicht wird, durch chemische Dampfabscheidung oder durch stromlose Abscheidung in der Flüssigphase. Im Betrieb wird die Metallisierung der Lochplatte auf ein Potential gelegt, das erstens genügend Elektronen auf die Wand und damit auf den dort auf der Metallisierung sitzenden Leuchtstoff auftreffen läßt, das zweitens zum Verhindern von Aufladungseffekten die Elektronen ableitet und das drittens noch genügend Elektronen für die auf dem Schirmglas sitzenden Leuchtstoffschicht übrig läßt, d.h. die Funktion der zwischen Leuchtstoffschicht und Schirmglas liegenden Beschleunigungsanode nicht beeinträchtigt.

Die Lochplatte besteht vorzugsweise aus Glas und ist auf die Schwarzumrandungsschicht aufgeschmolzen. Eine dazwischenliegende Metallisierung beeinträchtigt diese Verbindung nicht. Die Verwendung eines geeigneten keramischen Materials ist auch möglich.

Nach einer Weiterbildung des erfindungsgemäßen Leuchtschirms ist die Lochplatte so stark, daß sie als Abstandshalter zwischen der Schirmglasplatte und der in einem Gasentladungsanzeigegerät verwendeten Steuerlochplatte dient. Auch für den Fall, wo die Lochplatte nur als Unterlage für evtl. weitere Platten oder Elemente als Abstandshalter zwischen Schirmglasplatte und Steuerlochplatte dient, ermöglicht sie eine exakte Abstandshalterung, bei der die Leuchtstoffschichten geschützt werden.

Anhand von in den Figuren der Zeichnung dargestellten Ausführungsbeispielen soll die Erfindung näher erläutert werden. Dabei zeigen
Figur 1 eine perspektivische Darstellung einer Lochplatte,
Figur 2 einen Schnitt durch einen erfindungsgemäßen Leuchtschirm mit parallelen metallisierten Lochwänden in der Lochplatte und zusätzlicher Leuchtstoffschicht,
Figur 3 einen Schnitt mit annähernd parabelförmigen metallisierten Lochwänden und zusätzlicher Leuchtstoffschicht,
Figur 4 einen Schnitt mit doppelkegligen metallisierten Lochwänden und zusätzlicher Leuchtstoffschicht.

In der perspektivischen schematischen Darstellung der Fig. 1 ist mit 1 ein Schirmglas als Frontscheibe eines flachen Gasentladungs-Bildanzeigegeräts bezeichnet. Darauf befindet sich - im Inneren des Bildanzeigegeräts - eine etwa 0,2 µ dicke leitfähige Schicht 2 aus dotiertem Indiumoxid als Beschleunigungsanode für die aus der Gasentladung gezogenen Elektronenstrahlen (mit Pfeilen angedeutet). Darauf befindet sich eine Schwarzumrandungsschicht 3 in Gestalt eines Gitters, das die Flächen 4 für Leuchtpunkte freiläßt. Auf der Schwarzumrandungsschicht 3 liegt eine Lochplatte 5, die über den Gitteröffnungen 4 der Schwarzumrandungsschicht 3 durchgehende Löcher 6 hat.

Aus dem Schnittbild der Fig. 2 ist der weitere Aufbau zu ersehen. In den Öffnungen 4 der Schwarzumrandungsschicht 3 liegen als Leuchtpunkte jeweils Leuchtstoffschichten, die sich weiter auf die Wände der Löcher 6 bis etwa zwei Drittel der Tiefe hinein erstrecken. Zwischen der Lochplatte 5 und der Schwarzumrandungsschicht 3 befindet sich eine Metallisierungsschicht 8, die sich auch auf die Wände der Löcher 6 erstreckt und dort zwischen den Leuchtstoffschichten 7 und den Lochwänden der Lochplatte 5 zu liegen kommt.

Diese Anordnung eines erfindungsgemäßen Leuchtschirms wird beispielsweise folgendermaßen hergestellt: Auf das Schirmglas 1 wird ein Glaslot-Gitter als Schwarzumrandung 3 aufgebracht. Dazu wird Glaslot mit einem sog. « black dye »-Zusatz aus verschiedenen Metalloxiden mit Methylglykolacetat, Spritzverdünner und Fotolack aufgeschlämmt, ganzflächig aufgesprüht und nach dem Trocknen mit Masken des entsprechenden Dreifarbenrasters für Farbfernsehen belichtet, anschließend entwickelt und getrocknet. Mit Schwarzumrandung als gängigem Ausdruck ist dabei eine undurchsichtige Umrandung gemeint.

Als Lochplatte 5 wird eine 1 mm dicke Glasscheibe verwendet, deren Außenabmessungen mit denen des Schirmglases 1 übereinstimmt. Die Löcher sind entweder mit klassischen Glasätzverfahren entstanden oder mittels eines Fotoverfahrens, wie es beispielsweise bei dem im Handel erhältlichen Fotoformglas angewendet wird. Die Metallisierung erfolgt durch Aufdampfen einer 100 nm dicken AI-Schicht 8 im Hochvakuum. Die Löcher 6 sind bis in eine Tiefe von etwa 0,2 mm mit Aluminium bedampft. Dadurch ergibt sich bei einer Lochfläche von ca. 0,2 x 0,5 mm² eine Vervierfachung der « aktiven » Fläche. Schirmglas 1 und Lochplatte 5 werden nach erfolgter Justierung miteinander versintert, wobei als Lot das auf dem Schirmglas 1 aufgebrachte vorgetrocknete Glaslotgitter der Schwarzumrandung 3 dient.

Danach werden zur Leuchtstoffbeschichtung sprühfähige Aufschlämmungen von je einem roten (z.B. Y₂0₂S : Eu), grünen (z.B. (Zn,Cd) S : Cu) und blauen (z.B. ZnS : Eu) Phosphor nacheinander durch entsprechende magnetisch gehaltene Masken aus Stahl oder Nickel auf die den Farben entsprechenden Leuchtpunktflächen gesprüht. Dabei liegen die Masken auf der Lochplatte 5 auf und werden mechanisch justiert. Bei entsprechender Sprüheinstellung werden das Schirmglas 1 und die Glasplattenwände mit Phosphor belegt. Anschließend wird die Phosphorschicht von Bindemitteln entgast.

In Fig. 3 ist die Ausführung dargestellt, bei der die Löcher 6 der Glasplatte 5 zum Schirmglas 1 hin aufgeweitet sind und eine Metallisierungsschicht 8 tragen, wobei die Leuchtstoffschicht 7 auf die Metallisierung 8 der Lochwände hochgezogen ist und wobei durch entsprechendes Ätzen die Ausweitung annähernd parabolisch ist, so daß mit der Metallisierung 8 Parabolspiegel entnIünÜn.

Fig. 4 zeigt eine weitere modifizierte Lochform, Die Löcher 6 der Lochplatte 5 entstehen durch beidseitiges Ätzen und sind dadurch nach beiden Seiten geöffnet. Sie sind etwa doppelkeglig begrenzt, wobei der zum Schirmglas 1 geöffnete Kegel die Metallisierung 8 und die Leuchtstoffschicht 7 trägt.

Die zweiseitige Aufweitung der Löcher 6 hat den Vorteil, daß die Kegelwände steiler gehalten werden können, ohne daß die elektronenseitige Öffnung der Löcher 6 zu eng wird. Dies ist insbesondere dann von Vorteil, wenn die Lochplatte 5 so dick ausgebildet ist, daß sie als Abstandshalter zwischen dem Schirmglas 1 und der Steuerlochplatte des Gasentladungsanzeigegeräts dient.

## Patentansprüche

1. Flaches Gasentladungsanzeigegerät mit einem als Kathode dienendem Plasma, einer Steuerlochplatte mit Matrixansteuerung für jeden anzuregenden Leuchtpunkt auf einem Leuchtschirm, mit einer Beschleunigungsanode, an der eine zur Erzeugung eines Elektronenstrahles geeignete Beschleunigungsspannung anliegt und mit voneinander durch Schwarzumrandung getrennten Leuchtpunkten, gekennzeichnet durch folgende Merkmale :
a) auf der Innenseite des Leuchtschirms trägt eine Schirmglasplatte (1) über der Schwarzumrandungsschicht (3) eine Lochplatte (5), die über jedem Leuchtpunkt ein Loch (6) hat ;
b) die Wände der Plattenlöcher (6) tragen zumindest auf einem der Schirmglasplatte (1) zugewandten Wandteil eine Leuchtstoffschicht (7), die als Erweiterung der unter den Plattenlöchern (6) auf der Schirmglasplatte (1) aufgebrachten Leuchtstoffpunkte auf die Lochwände hochgezogen ist.

2. Gasentladungsanzeigegerät nach Anspruch 1, dadurch gekennzeichnet, daß sich die Plattenlöcher (6) zur Schirmglasseite hin ausweiten.

3. Gasentladungsanzeigegerät nach Anspruch 2, dadurch gekennzeichnet, daß auf den Ausweitungen der Plattenlöcher (6) zunächst eine Metallisierung (8) und dann eine Leuchtstoffschicht (7) angeordnet ist.

4. Gasentladungsanzeigegerät nach Anspruch 3, dadurch gekennzeichnet, daß die Ausweitung mit der Metallisierung (8) angenähert einen parabolischen Spiegel ergibt.

5. Gasentladungsanzeigegerät nach einem der Ansprüche 3 oder 4, dadurch gekennzeichnet, daß sich die Metallisierung (8) der Lochwände auch auf die Verbindungsflächen der Lochplatte (8) mit der Schwarzumrandungsschicht (3) erstreckt, so daß eine zusammenhängende elektrisch leitende Schicht entsteht.

6. Gasentladungsanzeigegerät nach einem der Ansprüche 1 bis 5, dadurch gekennzeichnet, daß die Lochplatte (5) aus Glas besteht und auf die Schwarzumrandungschich (3) augeschmolzen ist.

7. Gasentladungsanzeigegerät nach einem der Ansprüche 1 bis 6, dadurch gekennzeichnet, daß die Lochplatte (5) so stark ist, daß sie als Abstandshalter zwischen der Schirmglasplatte (1) und der in einem Gasentladungsanzeigegerät verwendeten Steuerlochplatte dient.

## Claims

1. A flat gas discharge display device having a plasma serving as cathode, a perforated control plate having a matrix control for each fluorescent dot on a fluorescent screen, which is to be excited, an acceleration anode to which an acceleration voltage adapted to the production of an electron beam is applied, and fluorescent dots which are separated from one another by a black border, characterised by the following features :
a) on the inner side of the fluorescent screen, above the black border layer (3), a shielding glass plate (1) supports a perforated plate (5) which has an aperture (6) above each fluorescent dot;
b) the walls of the plate apertures (6) on at least one of the wall sections facing the shielding glass plate (1), carry a layer (7) of a fluorescent material which is provided on the aperture walls as an upward extension of the dots of fluorescent material located below the plate apertures (6) on the shielding glass plate (1).

2. A gas discharge display device as claimed in Claim 1, characterised in that the plate apertures (6) widen towards the shielding glass plate.

3. A gas discharge display device as claimed in Claim 2, characterised in that on the widening portions of the plate apertures (6), there is first arranged a metallisation (8) and then a layer (7) of a fluorescent material.

4. A gas discharge display device as claimed in Claim 3, characterised in that the widening portion, together with the metallisation (8), approximately forms a parabolic mirror.

5. A gas discharge display device as claimed in one of Claims 3 or 4, characterised in that the metallisation (8) of the aperture walls also extends to the connection surface of the perforated plate (8) with the black border layer (3), so that a continuous electrically conductive layer is produced.

6. A gas discharge display device as claimed in one of Claims 1 to 5, characterised in that the perforated plate (5) consists of glass and is fused onto the black border layer (3).

7. A gas discharge display device as claimed in one of Claims 1 to 6, characterised in that the perforated plate (5) is so thick that it serves as a spacer between the shielding glass plate (1) and the control perforated plate used in a gas discharge display device.

## Revendications

1. Dispositif plat d'affichage par décharge dans un gaz, comportant un plasma servant de cathode, une plaque perforée de commande à attaque matricielle pour chaque point luminescent à exciter sur un écran luminescent, une anode accélératrice à laquelle est appliquée une tension accélératrice appropriée pour produire un faisceau d'électrons et des points lumineux séparés entre eux par une bordure noire, remarquable par les caractéristiques suivantes :
a) sur la face intérieure de l'écran luminescent, une plaque de verre-écran (1) porte au-dessus de la couche de bordure noire (3) une plaque perforée (5) qui possède au-dessus de chaque point luminescent un trou (6) ;
b) les parois des trous (6) de la plaque portent au moins sur une partie de la paroi qui est voisine de la plaque de verre-écran (1) une couche de substance luminescente qui grimpe sur les parois des trous sous la forme d'un élargissement des points de substance luminescente déposée sur la plaque de verre-écran (1), sous les trous (6) de la plaque.

2. Dispositif d'affichage par décharge dans un gaz selon la revendication 1, caractérisé par le fait que les trous (6) de la plaque s'élargissent en direction de la face du verre-écran.

3. Dispositif d'affichage à décharge dans un gaz selon la revendication 2, caractérisé par le fait que sur les élargissements des trous (6) de la plaque sont prévues d'abord une métallisation (8) et ensuite une couche de substance luminescente (7).

4. Dispositif d'affichage par décharge dans un gaz selon la revendication 3, caractérisé par le fait que l'élargissement, avec la métallisation (8), forme à peu près un miroir parabolique.

5. Dispositif d'affichage par décharge dans un gaz selon l'une des revendications 3 ou 4, caractérisé par le fait que la métallisation (8) des parois des trous s'étend également sur la surface de liaison de la plaque perforée (8) avec la couche de bordure noire (3), en sorte qu'il se forme une couche électriquement conductrice d'un seul tenant.

6. Dispositif d'affichage par décharge dans un gaz selon l'une des revendications 1 à 5, caractérisé par le fait que la plaque perforée (5) est faite avec du verre et qu'elle est fixée par fusion sur la couche de bordure noire (3).

7. Dispositif d'affichage par décharge dans un gaz selon l'une des revendications 1 à 6, caractérisé par le fait que la plaque perforée a une épaisseur telle qu'elle sert d'entretoise entre la plaque de verre-écran (1) et la plaque perforée de commande utilisée dans un dispositif d'affichage par décharge dans un gaz.
